# FASCICULE DE BREVET EUROPEEN

(11) **EP 3 341 530 B1**
(45) Date de publication et mention de la délivrance du brevet: **20.11.2019**
(21) Numéro de dépôt: 16760118.6
(22) Date de dépôt: 22.07.2016
(51) Int. Cl.: E02F 3/92, E02F 3/88

(54) **DRAGUE POUR LA DISPERSION DE SÉDIMENTS AQUATIQUES**
BAGGER ZUR DISPERSION VON WASSERSEDIMENTEN
DREDGER FOR THE DISPERSION OF AQUATIC SEDIMENTS

(30) Priorité: 14.08.2015 FR 1557738
(43) Date de publication de la demande: 04.07.2018
(73) Titulaire: Port Adhoc Paimpol, 22500 Paimpol (FR)
(72) Inventeur: CAPITAINE, Sébastien, 22500 Paimpol (FR); AUDOYNAUD, Stéphane, 22500 Paimpol (FR)
(74) Mandataire: Fédit-Loriot
(86) Numéro de dépôt international: PCT/FR2016/000125
(87) Numéro de publication internationale: WO 2017/029438

(56) Documents cités:
- FR-A1- 2 139 828
- FR-A1- 2 631 359
- GB-A- 2 491 571
- US-A- 4 073 078
- US-A- 5 249 378
- US-A- 5 311 682

## Description

L'invention a trait au domaine du dragage de fonds aquatiques et notamment au dragage dans les ports.

Le dragage est une opération de génie portuaire qui consiste en l'extraction de matériaux, par exemple des sédiments, d'un fond aquatique. Le dragage est notamment réalisé dans les ports pour limiter l'envasement du fond aquatique ou dans les chenaux afin de garantir un tirant d'eau minimal pour permettre la navigation.

Plusieurs techniques de dragage sont connues.

Les techniques dites traditionnelles se divisent en deux grandes familles : le dragage mécanique et le dragage hydraulique. Le dragage mécanique consiste à excaver le fond aquatique au moyen d'une pelle mécanique ; le dragage hydraulique consiste à désagréger, aspirer puis rejeter les sédiments au moyen d'une pompe équipée d'un désagrégateur rotatif. Les sédiments sont ensuite recyclés ou simplement évacués par voie maritime, par exemple lors d'opérations de clapage (c'est-à-dire de rejet en mer).

Ces techniques traditionnelles sont contraignantes.

D'abord, leurs coûts et les délais de mise en œuvre sont dissuasifs. Les gestionnaires des ports limitent donc les opérations de dragage, ce qui nuit à une bonne exploitation des ports et en réduit l'attrait pour les utilisateurs. Par ailleurs, un long intervalle entre deux opérations de dragages augmente les quantités de sédiments à évacuer lors de l'opération de dragage suivante. Dès lors, les autorisations administratives, obligatoires pour toutes les opérations de dragage, sont plus difficiles à obtenir car elles ne sont délivrées qu'après étude de la faisabilité technique du dragage, de la nature des sédiments, de la consultation des riverains le cas échéant, et ne sont valables que pour un volume précis de sédiments à traiter. Ainsi, plus le volume de sédiments à évacuer est important et plus il est difficile d'obtenir une autorisation administrative au regard de la durée de l'opération de dragage.

Ensuite, ces techniques traditionnelles imposent de délimiter une zone de dragage dont l'étendue et le caractère aléatoire (en raison notamment des aléas climatiques) limitent et rendent incertaines les zones navigables. De fait, il est fréquent qu'un port soit complètement condamné en raison d'une opération de dragage, au détriment d'une bonne exploitation du port.

De plus, les techniques traditionnelles ne sont pas sans conséquence pour la faune et la flore locale, qui s'adaptent au fond aquatique dans lequel elles évoluent et qui sont perturbées par une excavation ou une aspiration brutale dans leur environnement.

En outre, il arrive que les riverains s'opposent à la délivrance des autorisations administratives en raison des nuisances sonores et esthétiques provoquées par les opérations de dragage traditionnel (présence de grues, pelleteuses, canalisations d'aspiration, unités de traitement, camions de transport des sédiments extraits, palissades).

Une autre technique consiste à remettre périodiquement en suspension dans l'eau les sédiments qui s'accumulent sur le fond aquatique. Cette technique remplace favorablement les techniques traditionnelles, car moins coûteuse, ce qui permet de réduire les intervalles entre deux opérations de dragage.

Dans cette technique de remise en suspension des sédiments, un agitateur brasse le fond aquatique en mettant à profit l'hydrodynamique naturelle des bassins portuaires (par exemple la marée) pour drainer les sédiments : la marée descendante aspire au large les sédiments en suspension, ce qui limite leur accumulation et permet de réaliser un dragage régulier sans nécessiter ni d'excavation, ni de retrait des sédiments.

L'impact de la remise en suspension sur l'écosystème est faible car cette technique accroît et accélère simplement la dynamique naturelle des flux de courants dans le bassin portuaire.

La remise en suspension utilise en outre des moyens essentiellement sous-marins, dont la visibilité, l'encombrement et le bruit sont faibles, ce dont les riverains n'ont pas à se plaindre.

Le document US 4 073 078 (LEITZ) décrit une machine de dispersion de sédiments accumulés sur un fond aquatique, cette machine comprenant un bâtiment flottant ayant une proue et une poupe, et une structure subaquatique ayant au moins une jambe et un agitateur rotatif monté sur la jambe, la jambe étant montée articulée par rapport au bâtiment entre une position de travail dans laquelle la jambe est déployée pour venir s'ancrer dans le fond aquatique, et une position de repos dans laquelle la jambe est rétractée vers le bâtiment.

Cette machine a un gros problème de stabilité.

D'abord, l'utilisation d'une jambe unique crée une gîte pour le bâtiment et rend difficiles les déplacements d'un opérateur sur le pont incliné par le travers.

Ensuite, l'utilisation des deux jambes, si elle évite la gîte, met le bâtiment en bascule autour des points d'ancrage des jambes sur le fond aquatique. La mise en route des hélices crée un effet de couple qui accroît ce mouvement de bascule. C'est pourquoi il apparaît nécessaire d'ancrer le bâtiment sur une structure fixe (notamment à quai) au moyen de câbles (bouts), ce qui limite le rayon d'action de la machine.

Enfin, le courant créé par l'agitateur peut charrier des objets susceptibles de venir bloquer, voire endommager son hélice, au détriment de son efficacité, d'où de fréquentes (et coûteuses) opérations de maintenance.

La présente invention a pour but principal de répondre aux inconvénients des techniques connues.

Un premier objectif est de proposer une machine de dispersion de sédiments autonome, et parfaitement stable durant le dragage.

Un deuxième objectif est de proposer une machine de dispersion de sédiments assurant un dragage précis et de qualité constante.

Un troisième objectif est de proposer un machine de dispersion de sédiments simple d'utilisation et pouvant être rapidement déplacée lors d'une opération de dragage.

Un quatrième objectif est de proposer une machine de dispersion des sédiments suffisamment compacte pour être transportée facilement, par exemple d'un port à l'autre, par voie maritime ou même terrestre.

A cet effet, il est proposé, en premier lieu, une machine de dispersion de sédiments accumulés sur un fond aquatique, cette machine comprenant :
- un bâtiment flottant ayant une proue et une poupe,
- une structure subaquatique ayant au moins une jambe et un agitateur rotatif monté sur la jambe, la jambe étant montée articulée par rapport au bâtiment entre une position de travail dans laquelle la jambe est déployée pour venir s'ancrer dans le fond aquatique, et une position de repos dans laquelle la jambe est rétractée vers le bâtiment ;
la structure subaquatique comprenant au moins une paire de jambes de - proue montées du côté de la proue du bâtiment et au moins une jambe de poupe montée du côté de la poupe du bâtiment, l'agitateur étant monté entre les jambes de proue, et chaque jambe étant articulée par un mécanisme à parallélogramme déformable.

Diverses caractéristiques supplémentaires peuvent être prévues, seules ou en combinaison :
- la structure subaquatique comprend deux jambes de poupe indépendantes l'une de l'autre ;
- la ou chaque jambe de poupe est orientable par rapport au bâtiment flottant ;
- la ou chaque jambe de poupe est orientable d'un angle compris entre 0° et 45° par rapport au bâtiment flottant ;
- l'agitateur comprend un cadre, un concentrateur monté dans le cadre et dans lequel est montée une hélice ;
- le cadre l'agitateur est monté pivotant par rapport à un axe sensiblement perpendiculaire à l'extension des pieds des jambes de proue ;
- le concentrateur est monté en rotation sur le cadre, par rapport à un axe sensiblement perpendiculaire à l'axe autour duquel le cadre pivote par rapport aux pieds. ;
- l'agitateur comprend une grille avant et une grille arrière pour protéger l'hélice de tout corps solide ;
- la machine possède un calculateur et des capteurs d'assiette, de gîte et de niveau de mer, pour déterminer et commander le mouvement des jambes de manière automatique ;
- la liaison entre le calculateur, les capteurs et les jambes est une liaison sans-fil.

D'autres objets et avantages de l'invention apparaîtront à la lumière de la description de modes de réalisation, faite ci-après en référence aux dessins annexés dans lesquels :
- la figure 1 est une vue en perspective d'une machine de dispersion de sédiments dans une configuration de transport ;
- la figure 2 est une vue de côté de la machine de la figure 1 dans une première position de dragage, cette vue comprenant deux médaillons de détail à échelle agrandie ;
- la figure 3 est une vue similaire à celle de la figure 2, la machine étant représentée dans une seconde position de dragage ;
- la figure 4 est une vue de détail, selon l'encadré IV de la figure 3, montrant la dispersion de sédiments lors d'une opération de dragage ;
- la figure 5 est une vue de face de l'agitateur de la machine de dispersion de sédiments des figures précédentes, cette figure comportant deux médaillons de détail à échelle agrandie ;
- la figure 6 est une vue de dessus de la machine de dispersion de sédiments des figures précédentes ;
- la figure 7 est une vue de détail d'une jambe de la machine des figures précédentes ;
- la figure 8 est une vue en perspective arrière de l'agitateur de la machine des figures précédentes, et
- la figure 9 est une vue de détail montrant la cinématique de pliage des jambes de la machine des figures précédentes.

Sur la figure 1 est représentée une machine **1** de dispersion de sédiments **2,** ci-après plus simplement dénommée drague **1,** utilisée pour le dragage de fonds **3** aquatiques.

La drague **1** comprend un bâtiment **4** flottant (l'eau est schématisée par une ligne en pointillés sur les figures 2 et 3) ayant une proue **5** et une poupe **6,** et une structure **7** subaquatique comprenant un jeu de jambes **8** de proue, un jeu de jambes **9** de poupe et un agitateur **10** destiné à assurer la dispersion des sédiments **2** du fond **3** aquatique.

Le jeu de jambes **8** de proue comprend deux jambes **8** de proue chacune positionnée sur un bord du bâtiment **4** flottant, à la proue **5** de celui-ci, et le jeu de jambes **9** de poupe comprend deux jambes **9** de poupe chacune positionnée sur un bord du bâtiment **4** flottant, à la poupe **6** de celui-ci.

Le bâtiment **4** flottant comprend une coque **11** définissant un pont **12** sur lequel sont montés des bittes **13** d'amarrage, au moins un moteur **14** (deux dans l'exemple représenté sur les figures), et une timonerie **15** dans laquelle sont situées des commandes de pilotage de la drague **1** tant pour le déplacement de celle-ci que pour les opérations de dragage elles-mêmes.

Les moteurs **14** sont par exemple des moteurs de type hors-bord qui peuvent être relevés pour permettre le transport de la drague **1** ou son chargement sur une remorque. Toutefois, les moteurs **14** pourraient être de type in-bord pour faciliter les déplacements sur le pont **12** de la drague **1** et l'accessibilité à celle-ci.

Selon des modes de réalisation non représentés, le bâtiment **4** flottant peut comprendre une grue pour le chargement et le déchargement d'objets sur la drague **1,** et des flotteurs additionnels qui viennent se positionner sur les bords bâbord et tribord de la coque **11,** ces flotteurs servant à augmenter la surface de flottaison (et donc la stabilité) de la drague **1.**

Avantageusement, le bâtiment **4** flottant a une largeur strictement inférieure à 3m et une hauteur inférieure à 3m environ. Ces caractéristiques dimensionnelles permettent le transport de la drague **1** par voie terrestre sans avoir recours à un transport de type convoi exceptionnel accompagné.

Selon un mode de réalisation avantageux, le bâtiment **4** flottant ainsi que les jambes **8** de proue, les jambes **9** de poupe et l'agitateur **10** sont réalisés dans un matériau métallique et de préférence dans un alliage d'aluminium qui, tout en étant rigide, limite le poids de la drague **1** et facilite ainsi son transport et ses déplacements.

Les jambes **8** de proue et les jambes **9** de poupe comprennent un certain nombre d'éléments communs, auxquels, dans la suite de cette description, sont donnés les mêmes noms et les mêmes références numériques.

Chaque jambe **8, 9** comprend une base **16** et est montée articulée par rapport au bâtiment **4** flottant entre une position de travail dans laquelle la jambe **8, 9** est déployée pour venir ancrer sa base **16** dans le fond **3** aquatique, et une position de repos dans laquelle la jambe **8, 9** est rétractée vers le bâtiment **4** flottant. L'articulation des jambes **8, 9** par rapport au bâtiment **4** flottant est réalisée à l'aide d'actionneurs, dans le cas présent un vérin **17** de pliage et un vérin **18** d'extension. En variante, les actionneurs pourraient être de tout autre type tel que, par exemple, un ensemble pignon et crémaillère.

Chaque jambe **8** de proue comprend une paire de pieds **19** sous la forme de longues barres et un mécanisme de parallélogramme déformable comprenant une paire de bielles **20** supérieures, une paire de bielles **21** inférieures sensiblement parallèles aux bielles **20** supérieures et une paire de bascules **22,** chaque élément d'une même paire étant écarté de l'autre par des entretoises **23.**

Les bielles **20** supérieures d'une même paire sont écartées l'une de l'autre par des entretoises **23** fixées à une première extrémité **24** et à une deuxième extrémité **25** des bielles **20** supérieures, ces entretoises **23** formant des axes de rotation permettant le passage des jambes **8, 9** de leur position de travail à leur position de repos v(et réciproquement), comme nous le verrons ci-après.

De même, les bielles **21** inférieures d'une même paire sont écartées l'une de l'autre par d'autres entretoises **23** fixées à une première extrémité **24** et à une deuxième extrémité **25** des bielles **21** inférieures, ces entretoises **23** formant également des axes de rotation permettant le passage des jambes **8, 9** de leur position de travail à leur position de repos.

A leur première extrémité **24,** les paires de bielles **20, 21** sont montées en rotation par rapport à la paire de pieds **19,** l'axe de rotation de chaque paire de bielles **20, 21** par rapport à la paire de pieds **19** étant formé par les entretoises **23.**

A leur deuxième extrémité **25,** les paires de bielles **20, 21** sont montées en rotation sur une paire de bascules **22,** l'axe de rotation de chaque paire de bielles **20, 21** par rapport à la paire de bascules **22** étant également formé par les entretoises **23.**

Les bascules **22** sont des pièces plates de forme sensiblement triangulaire qui comprennent, à chacun de leurs sommets, un trou pour permettre le montage en rotation des bascules **22** par rapport à un autre élément. Deux des trous assurent la rotation des bascules **22** par rapport aux bielles **20, 21,** le troisième trou servant au montage en rotation des bascules **22** sur une paire de platines **26.** Pour les jambes **8** de proue, les platines **26** sont solidaires de la coque **11** du bâtiment **4** flottant, en y étant fixées par exemple par soudure.

Un vérin **17** de pliage est monté en rotation sur les platines **26** et sur la paire de bielles **21** inférieures. Plus précisément, le corps du vérin **17** de pliage est monté articulé sur les platines **26** et la tige du vérin **17** de pliage est montée articulée sur l'entretoise **23** reliant les deux bielles **21** inférieures, à leur deuxième extrémité **25.**

Un vérin **18** d'extension est monté en rotation sur la paire de bielles **20** supérieures et sur la paire de pieds **19.** Plus précisément, le corps du vérin **18** d'extension est monté en rotation, via une nouvelle entretoise **23,** sur les bielles **20** supérieures, et la tige du vérin **18** d'extension est montée en rotation, également via une nouvelle entretoise **23,** sur les pieds **19.**

Avantageusement, les jambes **8** de proue sont synchronisées dans leur déplacement et reliées l'une à l'autre par l'agitateur **10.**

En situation, le vérin **17** de pliage permet de réaliser le passage des jambes **8** de proue de leur position de repos à leur position de travail et inversement, le vérin **18** d'extension permettant, en complément du vérin **17** de pliage, de maintenir les pieds **19** des jambes **8** de proue sensiblement verticaux dans leur position de travail, c'est-à-dire sensiblement perpendiculaire au pont **12** du bâtiment **4** flottant, cette orientation des jambes **8** de proue améliorant l'efficacité de l'agitateur **10** comme nous le verrons ci-après.

Comme les jambes **8** de proue, chaque jambe **9** de poupe comprend une paire de pieds **19** sous forme de longues barres et un mécanisme de parallélogramme déformable comprenant une paire de bielles **20** supérieures, une paire de bielles **21** inférieures sensiblement parallèles aux bielles **20** supérieures et une paire de biellettes **27,** chaque élément d'une même paire étant écarté de l'autre par des entretoises **23.**

Les bielles **20** supérieures d'une même paire sont écartées l'une de l'autre par des entretoises **23** fixées à une première extrémité **24** et à une deuxième extrémité **25** des bielles **20** supérieures, ces entretoises **23** formant des axes de rotation permettant le passage des jambes **9** de poupe de leur position de travail à leur position de repos (et réciproquement), comme nous le verrons ci-après.

De même, les bielles **21** inférieures d'une même paire sont écartées l'une de l'autre par d'autres entretoises **23** fixées à une première extrémité **24** et à une deuxième extrémité **25** des bielles **21** inférieures, ces entretoises **23** formant également des axes de rotation permettant le passage des jambes **9** de poupe de leur position de travail à leur position de repos (et réciproquement).

A leur première extrémité **24,** les paires de bielles **20, 21** sont montées en rotation à la paire de pieds **19,** l'axe de rotation de chaque paire de bielles **20, 21** par rapport à la paire de pieds **19** étant formé par les entretoises **23.**

A leur deuxième extrémité **25,** les paires de bielles **20, 21** sont montées en rotation sur une paire de biellettes **27,** l'axe de rotation de chaque paire de bielles **20, 21** par rapport à la paire de biellettes **27** étant également formé par les entretoises **23.**

A leur deuxième extrémité **25,** les bielles **20** supérieures sont, au droit de leur assemblage avec les biellettes **27,** montées en rotation sur une paire de platines **26.**

Pour les jambes **9** de poupe, les platines **26** sont reliées l'une à l'autre par un fût, lequel est monté en rotation, autour d'un axe vertical, sur un bras solidaire de la coque **11** du bâtiment **4** flottant. Ce montage en rotation des jambes **9** de poupe sur le bâtiment **4** flottant permet d'orienter les jambes **9** de poupe d'un angle **A** (mesuré dans un plan horizontal) d'environ 45° par rapport au bord bâtiment **4** flottant, dans une direction opposée au bâtiment **4** flottant, comme cela est visible sur la figure 6. Cette orientation des jambes **9** de poupe permet d'améliorer la stabilité de la drague **1,** comme expliqué ci-après.

Un vérin **17** de pliage est monté en rotation sur les platines **26** et sur la paire de bielles **21** inférieures. Plus précisément, le corps du vérin **17** de pliage est monté articulé sur les platines **26** et la tige du vérin **17** de pliage est montée articulée sur l'entretoise **23** reliant les deux bielles **21** inférieures, à leur deuxième extrémité **25.**

Comme pour les jambes **8** de proue, un vérin **18** d'extension est monté en rotation sur la paire de bielles **20** supérieures et sur la paire de pieds **19.** Plus précisément, le corps du vérin **18** d'extension est monté en rotation, via une entretoise **23,** sur les bielles **20** supérieures, et la tige du vérin **18** d'extension est montée en rotation, également via une entretoise **23,** sur les pieds **19.**

En situation, le vérin **17** de pliage permet de réaliser le passage des jambes **9** de poupe de leur position de repos à leur position de travail et inversement, le vérin **18** d'extension permettant, en complément du vérin **17** de pliage, le déploiement plus lointain des pieds **19** des jambes **9** de poupe pour améliorer la stabilité de la drague **1** lors des opérations de dragage.

L'agitateur **10,** bien visible sur les figures 5 et 8, comprend un cadre **28,** un concentrateur **29,** une hélice **30** et un moteur **31.**

Le cadre **28** est réalisé par un assemblage de tubes, de préférence de profil carré, soudés les uns aux autres de sorte à former une structure sensiblement parallélépipédique.

Avantageusement, les extrémités des tubes ne sont pas bouchées de sorte à faciliter l'entrée et la sortie d'eau dans les tubes, ce mouvement d'eau dans les tubes ayant pour effet de faciliter la descente de l'agitateur **10** au fond de l'eau sans que l'air emprisonné dans les tubes ne s'oppose au mouvement de descente.

Le cadre **28** est monté en rotation entre les paires de pieds **19** des deux jambes **8** de proue, au moyen de blocs **32.** La rotation, qui peut alors être réalisée par le cadre **28,** est une rotation autour d'un axe sensiblement perpendiculaire à l'extension des pieds **19** des jambes **8** de proue.

Le concentrateur **29** se présente sous la forme d'un anneau, il est monté en rotation sur le cadre **28** de l'agitateur au moyen de doigts opposés formant un axe de rotation du concentrateur **29** sensiblement perpendiculaire à l'axe de rotation du cadre **28** par rapport aux pieds **19** des jambes **8** de proue. L'agitateur **10** admet une rotation autour d'un axe **H** horizontal (médaillon de détail inférieur sur la figure 5) et une rotation autour d'un axe **V** vertical (médaillon de détail supérieur sur la figure 5). Ces rotations peuvent être combinées, c'est-à-dire réalisées simultanément.

L'hélice **30** est par exemple de type Kaplan, l'angle d'inclinaison des pales de l'hélice **30** pouvant être modifié en cours d'utilisation.

Le concentrateur **29** a un diamètre interne légèrement supérieur au diamètre hors tout de l'hélice **30,** de sorte que le concentrateur **29** agit comme un accélérateur de fluide visant à générer un courant puissant pour remettre en suspension les sédiments **2** présents dans le fond **3** aquatique.

Afin de protéger l'hélice **30** d'éventuels corps solides présents sur le fond 3 aquatique et qui pourraient être aspirés par le courant généré par l'hélice **30,** l'agitateur **10** est avantageusement pourvu d'une grille **33** arrière, fixée par exemple sur le concentrateur **29,** ou directement sur le cadre **28.**

Le moteur **31,** qui entraîne l'hélice **30** en rotation, est monté par exemple sur la grille **33** arrière.

Selon un mode de réalisation avantageux, la drague **1** comprend, en outre, un calculateur **34** et des capteurs **35** d'assiette, de gîte et de niveau d'eau, pour déterminer et commander le mouvement des jambes **8, 9** de manière automatique. Lorsque les capteurs **35** détectent de la gîte, une assiette ou une absence d'eau, ils remontent l'information au calculateur **34** qui commande les vérins **17, 18** pour modifier la position des jambes **8, 9** afin de maintenir le bâtiment **4** flottant en flottaison.

Avantageusement, la liaison entre le calculateur **34,** les capteurs **35** et les jambes **8, 9** est réalisée par une liaison sans-fil.

En configuration de repos, la drague 1 peut soit se déplacer sur l'eau grâce à ses moteurs **14,** soit être transportée, par voie terrestre, sur un camion, grâce à ses dimensions réduites.

Dans la configuration de repos, les pieds **19** des jambes **8** de proue et des jambes **9** de poupe sont sensiblement parallèles au pont **12,** et le vérin **17** de pliage et le vérin **18** d'extension sont respectivement sensiblement en position de course maximale, c'est-à-dire que la tige du vérin est sortie du corps, et en position de course minimale, c'est-à-dire que la tige du vérin est rentrée dans le corps du vérin.

Lorsque la drague **1** arrive sur son site de dragage, un opérateur déploie le jeu de jambes **8** de proue et le jeu de jambes **9** de poupe dans leur position de travail.

La cinématique de déploiement des jeux de jambes **8, 9** est partiellement représentée sur la figure 9, qui représente plus précisément le jeu de jambes **8** de proue, équipé de l'agitateur **10.**

Durant le déploiement des jambes **8** de proue, de la position de repos à la position de travail, la tige du vérin **17** de pliage rentre peu à peu dans son corps, provoquant la rotation des bascules **22** par rapport au bâtiment **4** flottant. Lorsque les pieds **19** sont sensiblement verticaux, c'est-à-dire sensiblement perpendiculaires au pont **12** du bâtiment **4** flottant, la tige du vérin **18** d'extension sort de son corps afin maintenir les pieds **19** sensiblement verticaux jusqu'à ce que l'agitateur **10** soit en position de dragage.

La position de dragage, représentée en figure 4, est obtenue lorsque l'agitateur **10** se trouve à proximité du fond **3** aquatique et que la base **16** des jambes **8** de proue est ancrée dans le fond **3** aquatique.

L'angle d'inclinaison de l'agitateur **10** peut alors être réglé par rotation du cadre **28** par rapport aux pieds **19** d'une part, puis par rotation du concentrateur **29** par rapport au cadre **28** d'autre part. Ainsi, l'agitateur **10** est positionné de sorte à réaliser une remise efficace des sédiments **2** en suspension.

Le déploiement des jambes **9** de poupe, de leur position de repos à leur position de travail, est similaire à celui des jambes **8** de proue.

Dans un premier temps, la tige du vérin **17** de pliage rentre à peu dans son corps, provoquant le basculement des biellettes **27** par rapport au bâtiment **4** flottant et dirigeant les pieds **19** des jambes **9** de poupe vers l'eau. Lorsque les paires de bielles **20, 21** sont écartées du pont **12** et ne présentent pas de danger pour un opérateur travaillant sur le pont **12,** les jambes **9** de poupe peuvent être pivotées jusqu'à 45° par rapport au bâtiment **4** flottant, dans le but d'augmenter la stabilité de la drague **1.**

Une fois les jambes **9** de poupe orientées, la tige du vérin **17** de pliage peut continuer sa rentrée dans le corps pour diriger les paires de bielles **20, 21** vers l'eau. Simultanément, la tige du vérin **18** d'extension peut sortir du corps pour écarter les pieds **19** des paires de bielles **20, 21** jusqu'à ce que les pieds **19** soient ancrés dans le fond **3** aquatique.

La figure 3 représente la drague **1** dans une position haute de dragage. Dans cette position, les jambes **8** de proue et les jambes **9** de poupe sont toutes deux essentiellement immergées.

Durant l'opération de dragage, le niveau de la mer baisse suivant la marée descendante. Afin d'éviter que des efforts trop importants ne soient appliqués sur les jambes **8** de proue et les jambes **9** de poupe, celles-ci peuvent être repliées vers leur position de repos, sur commande du calculateur **34,** de sorte à maintenir en flottaison le bâtiment **4.**

La figure 2 montre la drague **1** dans une position intermédiaire de dragage dans laquelle les jambes **8** de proue et les jambes **9** de poupe sont partiellement immergées, la base **16** des jambes **8, 9** étant toujours ancrée dans le fond **3** aquatique.

La figure 4 représente une opération de dragage, et illustre plus précisément l'effet de l'agitateur **10** sur le fond **3** aquatique. Lorsque la base **16** des jambes **8** de proue est ancrée dans le fond **3** aquatique et que l'agitateur **10** est actionné, l'agitateur **10** génère un courant qui brasse le fond **3** aquatique et provoque la remise en suspension des sédiments entassés dans le fond **3** aquatique. Le courant généré par l'agitateur **10** produit un nuage de sédiments **2,** qui sont entrainés vers le large par les courants marins accompagnant la marée descendante.

A la fin de l'opération de dragage, les jambes **8, 9** sont repliées vers leur position de repos, la rentrée de la tige du vérin **18** d'extension dans son corps combinée à la sortie de la tige du vérin **17** de pliage de son corps provoquant le retrait de la base **16** des jambes **8, 9** hors du fond **3** aquatique. Lorsque les jambes **8, 9** ne sont plus ancrées dans le fond **3** aquatique, elles sont repliées vers leur position de repos, dans laquelle la drague **1** peut être déplacée vers un autre site de dragage par voie terrestre ou maritime, ou être amarrée à un quai en attendant une prochaine utilisation ou un déplacement.

Dans une variante non représentée sur les figures, la drague **1** ne comprend qu'une seule jambe **9** de poupe. Avantageusement, l'unique jambe **9** est positionnée dans une partie centrale de la poupe **6** de la drague **1.**

A la différence de la paire de jambes **9** de poupe, précédemment décrites, l'unique jambe **9** de poupe est par exemple orientable de +/-20° par rapport à la direction principale d'extension de la drague **1,** afin de maintenir la stabilité de celle-ci, notamment lorsque le mouvement de la marée est perpendiculaire à la direction principale d'extension de la drague **1.**

La drague **1** qui vient d'être décrite présente plusieurs avantages.

Premièrement, la drague **1** est autonome et peut être utilisée dans tout milieu aquatique (mer, port, lac, rivière,...).

Grâce à ses jambes **8, 9,** la drague **1** peut se stabiliser, de manière sûre, dans une zone de dragage, même si celle-ci est éloignée d'un point d'ancrage fixe. De plus, la présence des moteurs **14** permet de déplacer la drague **1** sans utiliser d'élément extérieur comme un remorqueur ou un bateau par exemple.

Deuxièmement, le transport de la drague **1** est aisé grâce à son faible encombrement. Ainsi, la drague **1** peut être déplacée par voie maritime grâce à ses moteurs **14** ou par voie terrestre en utilisant un simple camion, sans avoir recours à un transport de type convoi exceptionnel accompagné.

Troisièmement, la drague **1** est fiable puisqu'elle comprend des éléments de protection de l'hélice **30** de l'agitateur **10** et qu'elle limite les efforts appliqués aux jambes **8, 9** en suivant le niveau de l'eau lors d'une marée descendante. Ainsi, le bâtiment **4** est toujours en flottaison, ce qui limite l'effort à fournir par les jambes **8, 9** pour le supporter.

Quatrièmement, le caractère orientable des jambes **9** de poupe permet d'éloigner les points d'appui les uns des autres, ce qui augmente la stabilité de la drague **1** lors des opérations de dragage, notamment face à la poussée générée par l'agitateur **10.**

Cinquièmement, la drague **1** est relativement discrète et d'encombrement réduit en situation. Elle ne présente donc pas de nuisance, ni de gêne esthétique, ni de gêne à l'exploitation d'un port, au bénéfice des utilisateurs qui peuvent naviguer sans difficultés dans le port même lors d'une opération de dragage. Grâce à l'exploitation du phénomène des marées, les systèmes de dépollution ou les camions pour le transport des sédiments **2** évacués ne sont pas nécessaires, au bénéfice de la tranquillité et de la qualité de vie d'éventuels riverains.

## Revendications

1. Machine **(1)** de dispersion de sédiments **(2)** accumulés sur un fond **(3)** aquatique, cette machine **(1)** comprenant :
- un bâtiment **(4)** flottant ayant une proue **(5)** et une poupe **(6),**
- une structure **(7)** subaquatique ayant au moins une jambe **(8)** et un agitateur **(10)** rotatif monté sur la jambe **(8),** la jambe **(8)** étant montée articulée par rapport au bâtiment **(4)** entre une position de travail dans laquelle la jambe **(8)** est déployée pour venir s'ancrer dans le fond **(3)** aquatique, et une position de repos dans laquelle la jambe **(8)** est rétractée vers le bâtiment **(4)** ;
cette machine **(1)** étant **caractérisée :**
- **en ce que** la structure **(7)** subaquatique comprend au moins une paire de jambes **(8)** de proue montées du côté de la proue **(5)** du bâtiment **(4)** et au moins une jambe **(9)** de poupe montée du côté de la poupe **(6)** du bâtiment **(4)** ;
- **en ce que** l'agitateur **(10)** est monté entre les jambes **(8)** de proue ;
- **en ce que** chaque jambe **(8, 9)** est articulée par un mécanisme à parallélogramme déformable.

2. Machine **(1)** selon la revendication précédente, **caractérisée en ce que** la structure **(7)** subaquatique comprend deux jambes **(9)** de poupe indépendantes l'une de l'autre.

3. Machine **(1)** selon l'une quelconque des revendications précédentes, **caractérisée en ce que** la ou chaque jambe **(9)** de poupe est orientable par rapport au bâtiment **(4)** flottant.

4. Machine **(1)** selon la revendication précédente, **caractérisée en ce que** la ou chaque jambe **(9)** de poupe est orientable d'un angle compris entre 0° et 45° par rapport au bâtiment **(4)** flottant.

5. Machine **(1)** selon l'une quelconque des revendications précédentes, **caractérisée en ce que** l'agitateur **(10)** comprend un cadre **(28),** un concentrateur **(29)** monté dans le cadre **(28)** et dans lequel est montée une hélice **(30).**

6. Machine **(1)** selon la revendication précédente, **caractérisée en ce que** le cadre **(28)** de l'agitateur **(10)** est monté pivotant par rapport à un axe sensiblement perpendiculaire à l'extension de pieds **(19)** des jambes **(8)** de proue.

7. Machine **(1)** selon la revendication précédente, **caractérisée en ce que** le concentrateur **(29)** est monté en rotation sur le cadre **(28),** par rapport à un axe sensiblement perpendiculaire à l'axe autour duquel le cadre **(28)** pivote par rapport aux pieds **(19).**

8. Machine **(1)** selon l'une quelconque des revendications 5 à 7, **caractérisée en ce que** l'agitateur **(10)** comprend une grille **(33)** arrière pour protéger l'hélice **(30)** de tout corps solide.

9. Machine **(1)** selon l'une quelconque des revendications précédentes **caractérisée en ce qu'**elle possède un calculateur **(34)** et des capteurs **(35)** d'assiette, de gîte et de niveau de mer, pour déterminer et commander le mouvement des jambes (**8, 9**) de manière automatique.

10. Machine **(1)** selon la revendication précédente, **caractérisée en ce que** la liaison entre le calculateur **(34),** les capteurs **(35)** et les jambes **(8,9)** est une liaison sans-fil.

## Patentansprüche

1. Maschine (1) zur Dispersion von Sedimenten (2), die sich am Boden (3) eines Gewässers angesammelt haben, wobei diese Maschine (1) umfasst:
- ein schwimmendes Schiff (4), das einen Bug (5) und ein Heck (6) aufweist,
- eine Unterwasserstruktur (7), die mindestens einen Schenkel (8) und ein drehendes Rührwerk (10) aufweist, das auf dem Schenkel (8) montiert ist, wobei der Schenkel (8) im Verhältnis zu dem Schiff (4) zwischen einer Arbeitsposition, in der der Schenkel (8) ausgefahren ist, um sich am Boden (3) eines Gewässers zu verankern, und einer Ruheposition gelenkig montiert ist, in der der Schenkel (8) zu dem Schiff (4) hin eingefahren ist;
wobei die Maschine (1) **dadurch gekennzeichnet ist, dass**:
- die Unterwasserstruktur (7) mindestens ein Paar an Bugschenkeln (8) umfasst, die auf Seiten des Bugs (5) des Schiffes (4) montiert sind, und mindestens einen Heckschenkel (9), der auf Seiten des Hecks (6) des Schiffs (4) montiert ist;
- das Rührwerk (10) zwischen den Bugschenkeln (8) montiert ist;
- jeder Schenkel (8, 9) durch einen verformbaren Parallelogramm-Mechanismus gelenkig ist.

2. Maschine (1) nach dem vorstehenden Anspruch, **dadurch gekennzeichnet, dass** die Unterwasserstruktur (7) zwei voneinander unabhängige Heckschenkel (9) umfasst.

3. Maschine (1) nach einem der vorstehenden Ansprüche, **dadurch gekennzeichnet, dass** der oder jeder Heckschenkel (9) im Verhältnis zu dem schwimmenden Schiff (4) ausrichtbar ist.

4. Maschine (1) nach dem vorstehenden Anspruch, **dadurch gekennzeichnet, dass** der oder jeder Heckschenkel (9) um einen Winkel ausrichtbar ist, der im Verhältnis zum schwimmenden Schiff (4) zwischen 0° und 45° enthalten ist.

5. Maschine (1) nach einem der vorstehenden Ansprüche, **dadurch gekennzeichnet, dass** das Rührwerk (10) einen Rahmen (28), einen Konzentrator (29), der in dem Rahmen (28) motiert ist, umfasst, und in dem ein Propeller (30) montiert ist.

6. Maschine (1) nach dem vorstehenden Anspruch, **dadurch gekennzeichnet, dass** der Rahmen (28) des Rührwerks (10) im Verhältnis zu einer im Wesentlichen senkrechten Achse zur Fußerweiterung (19) der Bugschenkel (8) schwenkbar ist.

7. Maschine (1) nach dem vorstehenden Anspruch, **dadurch gekennzeichnet, dass** der Konzentrator (29) im Verhältnis zu einer im Wesentlichen senkrechen Achse zur Achse, um die der Rahmen (28) im Verhältnis zu den Füßen (19) schwenkt, drehend auf dem Rahmen (28) montiert ist.

8. Maschine (1) nach einem der Ansprüche 5 bis 7, **dadurch gekennzeichnet, dass** das Rührwerk (10) ein hinteres Gitter (33) zum Schützen des Propellers (30) vor allen Festkörpern umfasst.

9. Maschine (1) nach einem der vorstehenden Ansprüche, **dadurch gekennzeichnet, dass** sie einen Rechner (34) und Sensoren (35) für Längsneigungswinkel, Schlagseite und Meeresspiegel besitzt, um die Bewegung der Schenkel (8, 9) automatisch zu bestimmen und zu steuern.

10. Maschine (1) nach dem vorstehenden Anspruch, **dadurch gekennzeichnet, dass** die Verbindung zwischen dem Rechner (34), den Sensoren (35) und den Schenkeln (8, 9) eine drahtlose Verbindung ist.

## Claims

1. Machine (1) for dispersing sediments (2) that have collected on a bed (3) of a body of water, this machine (1) comprising:
- a floating vessel (4) having a bow (5) and a stern (6),
- an underwater structure (7) having at least one leg (8) and a rotary agitator (10) mounted on the leg (8), the leg (8) being mounted in an articulated manner with respect to the vessel (4) between a working position in which the leg (8) is deployed so as to be anchored in the bed (3) of the body of water, and an idle position in which the leg (8) is retracted towards the vessel (4);
this machine (1) being **characterised:**
- **in that** the underwater structure (7) comprises at least one pair of bow legs (8) mounted next to the bow (5) of the vessel (4) and at least one stern leg (9) mounted next to the stern (6) of the vessel (4);
- **in that** the agitator (10) is mounted between the bow legs (8);
- **in that** each leg (8, 9) is articulated by a deformable parallelogram mechanism.

2. Machine (1) according to the preceding claim, **characterised in that** the underwater structure (7) comprises two stern legs (9) independent of one another.

3. Machine (1) according to any preceding claim, **characterised in that** the or each stern leg (9) can be oriented with respect to the floating vessel (4).

4. Machine (1) according to the preceding claim, **characterised in that** the or each stern leg (9) can be oriented by an angle between 0° and 45° with respect to the floating vessel (4).

5. Machine (1) according to any preceding claim, **characterised in that** the agitator (10) comprises a frame (28), a concentrator (29) mounted in the frame (28) and in which a propeller (30) is mounted.

6. Machine (1) according to the preceding claim, **characterised in that** the frame (28) of the agitator (10) is pivotably mounted with respect to an axis that is substantially perpendicular to the extension of the feet (19) of the bow legs (8).

7. Machine (1) according to the preceding claim, **characterised in that** the concentrator (29) is mounted in rotation on the frame (28), with respect to an axis that is substantially perpendicular to the axis about which the frame (28) pivots with respect to the feet (19) .

8. Machine (1) according to any of claims 5 to 7, **characterised in that** the agitator (10) comprises a rear grating (33) to protect the propeller (30) from any solid body.

9. Machine (1) according to any preceding claim **characterised in that** it has a calculator (34) and sensors (35) of the trim, of the list and of the level of the sea, in order to determine and control the movement of the legs (8, 9) automatically.

10. Machine (1) according to the preceding claim, **characterised in that** the connection between the calculator (34), the sensors (35) and the legs (8, 9) is a wireless connection.
